# EUROPÄISCHE PATENTANMELDUNG

(11) **EP 1 591 188 A1**
(43) Veröffentlichungstag der Anmeldung: **02.11.2005**
(21) Anmeldenummer: 04010208.9
(22) Anmeldetag: 29.04.2004
(51) Int. Cl.: B23K 26/03, B08B 7/00

(54) **Verfahren und Vorrichtung zum Entfernen einer Beschichtung**

(71) Anmelder: SIEMENS AKTIENGESELLSCHAFT, 80333 München (DE)
(72) Erfinder: Beck, Thomas, 16341 Zepernick (DE); Bostanjoglo, Georg, Dr., 12161 Berlin (DE); Krause, Stefan, 5993 EN Maasbree (NL)

(57) **Zusammenfassung**

Eine erfindungsgemäße Vorrichtung zum Entfernen einer Beschichtung aus einem Beschichtungsmaterial von einem aus einem Substratmaterial hergestellten Substrat mittels Laserstrahlung umfasst eine Laservorrichtung (12) zum Erzeugen von Laserstrahlung, deren Wellenlänge und/oder Intensität derart an das Beschichtungsmaterial angepasst ist bzw. sind, dass die Bestrahlung zum Abtragen des Beschichtungsmaterials führt. Die Laservorrichtung dient zum Bestrahlen des beschichteten Substrats mit der Laserstrahlung. Die erfindungsgemäße Vorrichtung umfasst weiterhin eine mit der Laservorrichtung (12) zur Ausgabe eines Steuersignals zum Steuern der Laservorrichtung (12) und mit einer Analyseeinrichtung (20) zum Empfang einer charakteristischen Messgröße verbundene Steuereinrichtung (30). Die Steuereinrichtung (30) ist dabei derart zum Steuern der Laservorrichtung (12) anhand eines Vergleiches der charakteristischen Messgröße mit einer Referenzgröße ausgelegt, dass, wenn das Beschichtungsmaterial an der bestrahlten Stelle abgetragen ist, die Laservorrichtung die Bestrahlung mit der Laserstrahlung an dieser Stelle beendet oder die Wellenlänge und/oder die Intensität der Laserstrahlung derart verändert, dass kein Abtragen des Substratmaterials mehr erfolgt. Als Analyseeinrichtung (20) umfasst die erfindungsgemäße Vorrichtung eine Spektralanalyseeinrichtung zum Analysieren des Spektrums des Prozessleuchtens des abgetragenen Materials und zum Ausgeben des Analyseergebnisses als der charakteristischen Messgröße.

## Beschreibung

Die vorliegende Erfindung betrifft ein Verfahren und eine Vorrichtung zum Entfernen einer Beschichtung von einem Substrat mittels Laserstrahlung.

Viele Maschinenbauteile werden heutzutage zu ihrem Schutz mit Beschichtungen überzogen. Beispielsweise werden Turbinenschaufeln mit MCrAlY- und TBC-Beschichtungen versehen. Unter einer MCrAlY-Beschichtung soll im Rahmen der vorliegenden Beschreibung eine Beschichtung aus einer metallischen Legierung zu verstehen sein, die Chrom (Cr) und Aluminium (A1) umfasst, und in der Y für Yttrium oder ein Element der seltenen Erden und M für Eisen (Fe), Kobalt (Co) oder Nickel (Ni) stehen. TBC-Beschichtungen (TBC: Thermal Barrier Coating) sind in der Regel keramische Beschichtungen und dienen zur thermischen Isolation des metallischen Grundkörpers der Turbinenschaufel vor dem direkten Kontakt mit dem Heißgas.

Zur Zeit werden Beschichtungen bevorzugt, die mittels atmosphärischen Plasmaspritzens (APS) herzustellen sind, da das atmosphärische Plasmaspritzen deutlich günstiger ist, als die bisher verwendeten EB-PVD-Verfahren (Electron Beam Physical Vapor Deposition), in denen die Beschichtungsmaterialien mittels eines Elektronenstrahls von einem Vorrat abgedampft werden, sodass sie sich aus der Gasphase auf die zu beschichtende Oberfläche abscheiden. Ein typisches Material für eine mit Plasmaspritzverfahren aufzubringende keramische TBC-Beschichtung ist bspw. Yttriumstabilisiertes Zinkoxid. Mittels atmosphärischem Plasmaspritzen hergestellte TBCs benötigen jedoch eine bestimmte Oberflächenrauhigkeit des zu beschichtenden Substratmaterials, welches entweder ein Grundmaterial oder eine weitere Beschichtung, beispielsweise eine MCrAlY-Beschichtung, sein kann, da die Haftung des Beschichtungsmaterials am Substrat mechanisch erfolgt. In der Fertigung kann es daher gelegentlich zu Ablösungen des TBC-Materials kommen, welche in der Regel im Rahmen der Qualitätskontrolle aufgefunden werden. Bei Turbinenschaufeln, bei denen es zu einer Ablösung gekommen ist, muss dann die TBC-Beschichtung entfernt werden. Dies geschieht bisher mit abrasiven Verfahren, d.h. Schleifverfahren, wodurch die Rauhigkeit des Substrats so stark verändert wird, dass ein erneutes Beschichten durch atmosphärisches Plasmaspritzen nicht mehr möglich ist. Diese Schaufeln werden dann in der Regel mittels eines EB-PVD-Verfahrens beschichtet, oder es wird die gesamte MCrAlY-Beschichtung entfernt und eine neue MCrAlY-Beschichtung und danach eine neue TBC-Beschichtung mittels APS aufgebracht.

In der DE 692 08 688 T2 sind ein Materialentfernungsverfahren und ein Materialentfernungssystem beschrieben, welche gepulstes Licht von einer Blitzlampe oder ein äquivalentes gepulstes Licht von einer Hochenergie-Lichtquelle verwenden, um das zu entfernende Material abzutragen. Um zu bestimmen, wann der geeignete Materialbetrag entfernt worden ist, wird die vom Zielbereich zurückreflektierte Strahlung der Blitzlampe erfasst und bezüglich des Vorhandenseins einer vorgeschriebenen Farbintensität, die sich von einer bekannten Farbintensität der abzutragenden Materialschicht unterscheidet, überwacht.

Gegenüber diesem Stand der Technik ist es eine Aufgabe der vorliegenden Erfindung, ein alternatives Verfahren und eine alternative Vorrichtung zum Entfernen einer Beschichtung mittels Laserstrahlung zur Verfügung zu stellen.

Diese Aufgabe wird durch ein Verfahren nach Anspruch 1 sowie eine Vorrichtung nach Anspruch 10 gelöst. Die abhängigen Ansprüche enthalten vorteilhafte Weiterbildungen der Erfindung.

Im erfindungsgemäßen Verfahren zum Entfernen einer Beschichtung, insbesondere einer keramischen Beschichtung, bspw. einer TBC-Beschichtung, von einem Substrat, welches aus einem Substratmaterial hergestellt ist mittels Laserstrahlung erfolgt ein Bestrahlen einer Stelle, an der das Material der Beschichtung, nachfolgend Beschichtungsmaterial genannt, abgetragen werden soll, mit Laserstrahlung. Das Substrat kann im erfindungsgemäßen Verfahren entweder das Grundmaterial des beschichteten Bauteils oder eine weitere, unter der zu entfernenden Beschichtung vorhandene Beschichtung sein. Die Wellenlänge und/oder Intensität der Laserstrahlung ist bzw. wird derart an das Beschichtungsmaterial angepasst, dass die Bestrahlung zum Abtragen des Beschichtungsmaterials führt. Es erfolgt dabei ein fortdauerndes Messen des Spektrums des Prozessleuchtens des abgetragenen Materials und ein Vergleichen des gemessenen Spektrums mit mindestens einem Referenzspektrum. Das Abtragen wird an der bisherigen Stelle beendet, sobald der Vergleich zwischen dem gemessenen Spektrum und dem Referenzspektrum zu einem vorbestimmten Vergleichsergebnis führt. Das erfindungsgemäße Verfahren eignet sich auch zum Entfernen von Beschichtungen von Turbinenbauteilen wie etwa Turbinenschaufel und insbesondere zum Entfernen von Beschichtungen von Gasturbinenbauteilen.

Im erfindungsgemäßen Verfahren erfolgt keine Analyse des vom Werkstück reflektierten Lichtes, wie sie im Stand der Technik vorgenommen wird. Stattdessen erfolgt eine Analyse des Prozessleuchtens, d.h. eine Analyse des Emissionsspektrums der heißen Schmelze bzw. des Plasmas, die bzw. das aufgrund des Bestrahlens des Werkstückes mit der Laserstrahlung entsteht. Diese Spektren sind werkstoffabhängig und weisen in der Regel für verschiedene Werkstoffe ganz unterschiedliche Charakteristika auf. Das erfindungsgemäße Verfahren ermöglicht es so, Beschichtungsmaterialien und/oder Substratmaterialien anhand ihrer Spektren voneinander zu unterscheiden, auch dann wenn zum Entfernen der Beschichtung monochromatisches Licht, d.h. Licht mit einer einzigen Wellenlänge, Verwendung findet.

Im genannten Stand der Technik wird dagegen das reflektierte Licht der Blitzlampe analysiert. Dabei wird ausgenutzt, dass die Beschichtungsmaterialien und/oder Substratmaterialien ein unterschiedliches spektrales Absorptionsverhalten aufweisen. Da die absorbierten Wellenlängen im reflektierten Licht eine verringerte Intensität aufweisen, lassen sich durch Analyse der Intensität einer Wellenlänge des reflektierten Lichtes die Materialien charakterisieren. Diese Vorgehensweise funktioniert jedoch nicht, wenn die Bestrahlung mit Licht erfolgt, welches lediglich eine Wellenlänge aufweist. Das erfindungsgemäße Verfahren kann dagegen auch dann Verwendung finden, wenn die Bestrahlung mit Licht einer einzigen Wellenlänge erfolgt, wie dies häufig bei Laserstrahlung der Fall ist.

Als Vergleich des gemessenen Spektrums mit mindestens einem Referenzspektrum kann ein Vergleich des gemessenen Spektrums mit dem Spektrum des Beschichtungsmaterials als Referenzspektrum erfolgen. Das Abtragen wird dann beendet, sobald das gemessene Spektrum nicht mehr mit dem Referenzspektrum übereinstimmt. Diese Vorgehensweise kann insbesondere dann sinnvoll sein, wenn ein und dasselbe Beschichtungsmaterial auf einer Vielzahl verschiedener Substrate Verwendung findet, da keine Information über das Substratmaterial vorzuliegen braucht. Mit anderen Worten, es kann für eine Vielzahl verschiedener Substrate dasselbe Referenzspektrum Verwendung finden.

Alternativ ist es auch möglich, als Vergleich zwischen dem gemessenen Spektrum und dem Referenzspektrum ein Vergleich des gemessenen Spektrums mit dem Spektrum des Substratmaterials als Referenzspektrum vorzunehmen. Das Abtragen wird dann beendet, sobald das gemessene Spektrum mit dem Referenzspektrum übereinstimmt. Diese Vorgehensweise kann insbesondere dann sinnvoll sein, wenn eine Vielzahl verschiedener Beschichtungsmaterialien auf demselben Substrat zum Einsatz kommen. Außerdem kann diese Ausgestaltung vorteilhaft zum Einsatz kommen, wenn nicht nur eine Beschichtung, sondern mehrere übereinander aufgebrachte Beschichtungen entfernt werden sollen, da auch in diesem Fall lediglich ein Referenzspektrum, nämlich das des Substratsmaterials, nötig ist.

In einer weiteren Alternative ist es auch möglich, als Vergleich einen Vergleich des gemessenen Spektrums sowohl mit dem Spektrum des Beschichtungsmaterials als auch mit dem Spektrum des Substratmaterials vorzunehmen. Das Abtragen wird dann beendet, sobald das gemessene Spektrum nicht mehr mit dem Spektrum des Beschichtungsmaterials übereinstimmt, oder sobald das gemessene Spektrum mit dem Spektrum des Substratmaterials übereinstimmt. Diese Alternative eignet sich insbesondere für sehr empfindliche Systeme, in denen eine erhöhte Sicherheit gefordert ist.

Das Beenden des Abtragens kann im erfindungsgemäßen Verfahren in einfacher Weise dadurch realisiert werden, dass die Bestrahlung mit der Laserstrahlung beendet wird. Alternativ ist es möglich, das Beenden des Abtragens dadurch zu erreichen, dass die Wellenlänge und/oder die Intensität der Laserstrahlung derart verändert wird bzw. werden, dass die Bestrahlung mit der veränderten Laserstrahlung nicht mehr zu einem Abtragen des Beschichtungsmaterials führt.

Das Bestrahlen mit der Laserstrahlung erfolgt im erfindungsgemäßen Verfahren insbesondere pulsförmig. Das Messen des Spektrums des Prozessleuchtens und das Vergleichen des gemessenen Spektrums mit dem mindestens einen Referenzspektrum erfolgt dann beispielsweise alle n Laserpulse, wobei n eine beliebige ganze Zahl, vorzugsweise eine ganze Zahl zwischen eins und fünf und insbesondere eins ist. Einem Laserpuls zum Abtragen von Material kann, wenn ein Messen des Spektrums erfolgen soll, ein Analysepuls vorausgehen, dessen Energiedichte hoch genug ist, Plasma zu erzeugen, dessen Leistung aber so gering ist, dass kein nennenswerter Materialabtrag erfolgt.

In einer weiteren Ausgestaltung des erfindungsgemäßen Verfahrens nach erfolgt ein Ermitteln des Grades der Abweichung des gemessenen Spektrums vom Referenzspektrum. Die Wellenlänge und/oder Intensität der Laserstrahlung wird bzw. werden in dieser Ausgestaltung in Abhängigkeit vom Grad der Abweichung derart verändert, dass sich die Abtragungsgeschwindigkeit erhöht oder vermindert. Dies kann bei gepulster Bestrahlung etwa durch ein Verändern der Pulsdauer und/oder der Pulsintensität erfolgen. Mit dieser Ausgestaltung ist es möglich, die Abtragungsgeschwindigkeit zu reduzieren, wenn z.B. eine Beimischung des Referenzspektrums (des Substratspektrums) im gemessenen Spektrum aber noch kein reines Referenzspektrum (Substratspektrum) gemessen wird. Die Beimischung würde darauf hindeuten, dass die Beschichtung zwar dünner geworden aber noch nicht vollständig entfernt worden ist. Um der dünner gewordenen Beschichtung Rechnung zu tragen und um Beschädigungen des Substratmaterials möglichst gering zu halten, ist es vorteilhaft, die Abtragungsgeschwindigkeit zu reduzieren.

Eine erfindungsgemäße Vorrichtung zum Entfernen einer Beschichtung aus einem Beschichtungsmaterial, insbesondere aus einem keramischen Beschichtungsmaterial, von einem aus einem Substratmaterial hergestellten Substrat mittels Laserstrahlung umfasst eine Laservorrichtung zum Erzeugen von Laserstrahlung, deren Wellenlänge und/oder Intensität derart an das Beschichtungsmaterial angepasst ist bzw. sind, dass die Bestrahlung zum Abtragen des Beschichtungsmaterials führt. Die Laservorrichtung dient zum Bestrahlen des beschichteten Substrats mit der Laserstrahlung. Die erfindungsgemäße Vorrichtung umfasst weiterhin eine mit der Laservorrichtung zur Ausgabe eines Steuersignals zum Steuern der Laservorrichtung und mit einer Analyseeinrichtung zum Empfang einer charakteristischen Messgröße verbundene Steuereinrichtung. Die Steuereinrichtung ist dabei derart zum Steuern der Laservorrichtung anhand eines Vergleiches der charakteristischen Messgröße mit einer Referenzgröße ausgelegt, dass, wenn das Beschichtungsmaterial an der bestrahlten Stelle abgetragen ist, die Laservorrichtung die Bestrahlung mit der Laserstrahlung an dieser Stelle beendet oder die Wellenlänge und/oder die Intensität der Laserstrahlung derart verändert, dass kein Abtragen des Substratmaterials mehr erfolgt. Als Analyseeinrichtung umfasst die erfindungsgemäße Vorrichtung eine Spektralanalyseeinrichtung zum Analysieren des Spektrums des Prozessleuchtens des abgetragenen Materials und zum Ausgeben des Analyseergebnisses als der charakteristischen Messgröße. Die erfindungsgemäße Vorrichtung eignet sich insbesondere zum Durchführen des erfindungsgemäßen Verfahrens.

Die Laservorrichtung kann insbesondere einen Laser mit einstellbarer Laserwellenlänge und/oder einstellbarer Laserleistung umfassen. Dadurch ist ein Anpassen des Laserlichtes an das abzutragende Beschichtungsmaterial möglich, sodass die höchst mögliche Wirkung erzielt werden kann. Die erfindungsgemäße Vorrichtung kann bspw. zum Entfernen von Beschichtungen von Turbinenbauteilen wie etwa Turbinenschaufeln und insbesondere zum Entfernen von Beschichtungen von Gasturbinenbauteilen zum Einsatz kommen.

Insbesondere kann die Laservorrichtung einen gepulsten Laser mit einer einstellbaren Pulsdauer umfassen. Durch Einstellen einer geeigneten Pulsdauer und/oder einer geeigneten Pulsintensität und/oder eines geeigneten zeitlichen Abstandes zwischen den Pulsen lässt sich der Energieeintrag in die Beschichtung, und damit die Abtragwirkung des Laserlichtes, einstellen.

In einer vorteilhaften Ausgestaltung der erfindungsgemäßen Vorrichtung ist die Spektralanalyseeinrichtung mit einer Filtereinrichtung zum Herausfiltern der Wellenlänge des Lasers ausgestattet. Die Filtereinrichtung kann dabei beispielsweise auf Interferenz- oder Absorptionsfiltern beruhen. Mit Hilfe der Filtereinrichtung kann ein Überblenden des gemessenen Spektrums durch die viel intensivere gestreute Laserstrahlung vermieden werden.

Weitere Merkmale, Eigenschaften und Vorteile der vorliegenden Erfindung ergeben sich aus der nachfolgenden Beschreibung eines Ausführungsbeispiels unter Bezugnahme auf die beiliegenden Figuren.

Fig. 1 zeigt eine erfindungsgemäße Vorrichtung zum Entfernen einer Beschichtung mittels Laserstrahlung.

Fig. 2 und 3 zeigen mögliche zeitliche Verläufe der Intensität der Laserstrahlung, mit der das Bestrahlen stattfindet.

Fig. 4 zeigt einen Ausschnitt aus einer beschichteten Gasturbinenschaufel zu Beginn des Bestrahlens mit Laserstrahlung in einer schematischen Darstellung.

Fig. 5 zeigt den Ausschnitt aus Fig.4 bei fortgeschrittener Bestrahlungsdauer.

Ein Ausführungsbeispiel für die erfindungsgemäße Vorrichtung wird nachfolgend anhand von Figur 1 erläutert. Die erfindungsgemäße Vorrichtung 10 umfasst eine Laservorrichtung 12 mit einem Laser 14, dessen Laserwellenlänge einstellbar ist, und einer Lasersteuereinheit 16. Die Lasersteuereinheit dient dazu, die Laserwellenlänge, die Laserintensität und, falls ein gepulster Betriebsmodus Verwendung findet, die Pulsdauer und die Abstände zwischen den Pulsen einzustellen und zu steuern. Mit der Laserstrahlung wird die zu entfernende Beschichtung bestrahlt.

Mögliche Verläufe der Laserintensität gepulster Laserstrahlung sind als Funktion der Zeit schematisch in den Figuren 2 und 3 dargestellt. Die Intensität und/oder die Wellenlänge der Laserstrahlung vor dem Zeitpunkt T₀, zu dem das Entfernen der Beschichtung an der bestrahlten Stelle beendet wird, ist dabei derart eingestellt, dass das Beschichtungsmaterial von der bestrahlten Stelle des Bauteils verdampft und/oder aufgeschmolzen wird bzw. ablatiert wird.

Die zeitlich gemittelte Intensität, mit der eine Beschichtung bestrahlt wird, lässt sich bei gepulstem Betrieb des Lasers 14 durch geeignetes Einstellen der Pulsamplitude, der Pulsdauer und/oder des zeitlichen Abstandes zwischen den Pulsen einstellen. Die Pulsdauern des gepulsten Lasers betragen vorzugsweise weniger als 500 ns.

Das Entfernen einer Beschichtung mit dem erfindungsgemäßen Verfahren ist in den Figuren 4 und 5 dargestellt. Figur 4 und Figur 5 zeigen in einer schematischen Darstellung einen Ausschnitt aus einer Gasturbinenschaufel 101 mit einer darauf aufgebrachten Beschichtung 102, die im Ausführungsbeispiel von einer keramischen Beschichtung bzw. TBC-Beschichtung gebildet ist. Außerdem können weitere Beschichtungen vorhanden sein, bspw. eine unter der TBC-Beschichtung befindliche MCrAlY-Beschichtung (nicht dargestellt). Der Einfachheit der Darstellung halber ist in den Figuren 4 und 5 lediglich eine Beschichtung 102 dargestellt, die bei Vorhandensein mehrerer Beschichtungen die oberste Beschichtung der Beschichtungsfolge darstellt.

Der Beginn des Entfernens der keramischen Beschichtung 102 ist in Fig. 4 dargestellt, wohingegen in Fig. 5 der Entfernungsprozess zu einer fortgeschrittenen Prozessdauer dargestellt ist. Zu beginn des Entfernens führt das Bestrahlen der Beschichtung 102 mit der Laserstrahlung 105 des Lasers 14 zu einem Verdampfen des Beschichtungsmaterials (oder ggf. zu einem Schmelzen des Beschichtungsmaterials, wobei in den Figuren 4 und 5 aus Vereinfachungsgründen nur das Verdampfen dargestellt ist). Das beim Verdampfen entstehende Plasma 107 (bzw. die beim Schmelzen entstehende Schmelze) emittiert aufgrund seiner hohen Temperatur Strahlung 109 mit einem charakteristischen Spektrum, die als Prozessleuchten bezeichnet wird.

Sobald die Beschichtung 102 an der bisher bestrahlten Stelle abgetragen ist (Fig. 5), verdampft statt dem Beschichtungsmaterial das Substratmaterial der Gasturbinenschaufel 101, so dass sich das Plasma 107' vom zuvor vorhandenen Plasma 107 unterscheidet. Entsprechend ändert sich das Emissionsspektrum des Prozessleuchtens. Die Strahlung 109' des Plasmas 107' des Substratmaterials zeigt also ein anderes Emissionsspektrum als die Strahlung 109 des Plasmas 107 des Beschichtungsmaterials.

Die erfindungsgemäße Vorrichtung 10 umfasst eine Spektralanalyseeinrichtung 20 mit einem Spektrometer 24 und einem vorgeschalteten Filter 22. Die Spektralanalyseeinrichtung 20 dient dazu, das Spektrum des beim Verdampfungsprozess auftretenden Prozessleuchtens, d.h. der vom Plasma aufgrund seiner hohen Temperatur emittierten Strahlung 109 bzw. 109', zu analysieren. Der Filter 22 verhindert dabei, dass das Prozessleuchten von reflektiertem Laserlicht, welches eine höhere Intensität als das Prozessleuchten aufweist, überblendet wird.

Außerdem umfasst die erfindungsgemäße Vorrichtung 10 eine Steuereinheit 30, die mit der Laservorrichtung 12, der Spektralanalyseeinrichtung 20 sowie mit einem Speicher 40 verbunden ist. Die Steuereinheit 30 empfängt von der Spektralanalyseeinheit 20 das Analyseergebnis, d.h. das Spektrum des Plasmas 107 repräsentierende Daten. Das Analyseergebnis stellt eine charakteristische Messgröße für das Plasma 107, also für das verdampfte Material dar. Die charakteristische Messgröße wird dann in der Steuereinheit 30 mit einer im Speicher 40 abgelegten Referenzgröße verglichen. Je nach Ergebnis dieses Vergleiches wird die Bestrahlung an der bestrahlten Stelle fortgesetzt, oder die Laserleistung wird derart herabgesetzt, dass ein weiteres Abtragen an der bestrahlten Stelle nicht mehr erfolgt.

Als charakteristische Größen können im Speicher 40 das Spektrum des Beschichtungsmaterials, das Spektrum des Substratmaterials oder sowohl das Spektrum des Beschichtungsmaterials als auch das Spektrum des Substratmaterials abgelegt sein.

Wenn das Spektrum des Beschichtungsmaterials als Referenzgröße Verwendung findet, so wird die Laserleistung dann heruntergefahren, wenn der Vergleich ergibt, dass das gemessene Spektrum nicht mehr mit dem Spektrum des Beschichtungsmaterials übereinstimmt. In diesem Fall muss nämlich davon ausgegangen werden, dass an der bestrahlten Stelle das gesamte Beschichtungsmaterial abgetragen ist.

Wenn das Spektrum des Substratmaterials, also des Grundmaterials oder einer unter der abzutragenden Beschichtung vorhandenen weiteren Beschichtung, als Referenzgröße abgelegt ist, so wird die Laserleistung heruntergefahren, wenn der Vergleich ergibt, dass das gemessene Spektrum mit dem Spektrum des Substratmaterials übereinstimmt. In diesem Fall muss davon ausgegangen werden, dass bei einem Fortsetzen des Abtragens das Substratmaterial abgetragen werden würde.

Eine doppelte Redundanz kann erzielt werden, wenn ein Vergleich des gemessenen Spektrums sowohl mit dem Spektrum des Beschichtungsmaterials als auch mit dem Spektrum des Substratmaterials erfolgt. Sobald das gemessene Spektrum nicht mehr mit dem Spektrum des Beschichtungsmaterials übereinstimmt oder das gemessene Spektrum mit dem Spektrum des Substratmaterials übereinstimmt, wird die Laserleistung heruntergefahren.

Das Herunterfahren der Laserleistung zu einem Zeitpunkt T₀, zu dem der Vergleich ergibt, dass an der bestrahlten Stelle der Gasturbinenschaufel 101 keine Beschichtung 102 mehr vorhanden ist (vgl. Fig. 5), ist in den Figuren 2 und 3 dargestellt. Das Herunterfahren kann bspw. durch Verringern der Pulsdauer oder der Pulsleistung erfolgen. Alternativ ist es auch möglich, das Herunterfahren der Laserleistung durch ein Vergrößern der zeitlichen Abstände zwischen den Pulsen, und damit der zeitlich gemittelten Laserleistung, zu realisieren. In Fig. 3 erfolgt das Herunterfahren dadurch, dass die Amplitude der Laserstrahlung vermindert wird. Es sind jedoch auch alternative Ausgestaltungen möglich, in denen das Herabsetzen der mittleren Laserleistung dadurch erfolgt, dass bei konstanter Amplitude die Frequenz der Laserstrahlung oder sowohl die Amplitude als auch die Frequenz der Laserstrahlung vermindert wird bzw. werden. Außerdem ist es auch möglich, das Bestrahlen mit der Laserstrahlung zum Zeitpunkt T₀ vollständig zu beenden, wie dies in Fig. 2 dargestellt ist.

Der Laser 14 kann nach dem Herunterfahren der Laserleistung oder dem Beenden der Bestrahlung an der bisher bestrahlten Stelle auf eine andere Stelle der beschichteten Gasturbinenschaufel 101 ausgerichtet werden, und das Abtragen der Beschichtung 102 kann an dieser neuen Stelle fortgesetzt werden.

Die erfindungsgemäße Vorrichtung 10 umfasst außerdem einen Anschluss 42. Über den Abschluss 42 können Referenzspektren in den Speicher 40 geschrieben werden. Dadurch ist es möglich, angepasste Referenzspektren in den Speicher 40 zu schreiben, wenn ein Wechsel des Werkstückes, von welchem die Beschichtung zu entfernen ist, erfolgt. Durch die Wahl des geeigneten Referenzspektrums bzw. der geeigneten Referenzspektren kann die Vorrichtung an die zu entfernende Beschichtung und/oder das Substratmaterial des Werkstückes angepasst werden.

In der im Ausführungsbeispiel beschriebenen Vorrichtung ist die Lasersteuereinheit 16 in die Laservorrichtung integriert. Alternativ ist es jedoch auch möglich, die Lasersteuereinheit 16 in die Steuereinheit 30 zu integrieren. Außerdem braucht der Speicher 40 nicht in die Vorrichtung selbst integriert zu sein. Es ist auch möglich, die Vorrichtung 10 mit einem externen Speicher, welcher ein oder mehrere Referenzspektren enthält, zu verbinden. Es können dann beispielsweise auch mehrere Vorrichtungen auf einen gemeinsamen externen Speicher, bspw. im Rahmen eines Netzwerkes, zugreifen.

Im erfindungsgemäßen verfahren kann das Aufnehmen des Spektrums der vom Plasma 107 bzw. 107' emittierten Strahlung 109 bzw. 109' simultan mit dem Abtragungsprozesses erfolgen, d.h. die Pulse, die zum Abtragen führen dienen auch als Pulse zum Anregen der Emission der Strahlung 109 bzw. 109'. In einer alternativen Ausgestaltung ist es möglich, dem eigentlich für das Abtragen von Beschichtungsmaterial vorgesehenen Laserpuls einen Analysepuls vorausgehen zu lassen, dessen Energiedichte hoch genug ist, Plasma zu erzeugen, dessen Leistung aber so gering ist, dass kein nennenswerter Materialabtrag erfolgt. Das Analysieren des Prozessleuchtens erfolgt dann anhand des vom Analysepuls erzeugten Plasmas. Der Analysepuls kann bspw. durch einen sehr kurzen Puls realisiert sein. Die Verwendung eines Analysepulses bietet den Vorteil, dass zum Analysieren so gut wie kein Materialabtrag nötig ist, so dass das Abtragen beendet werden kann, bevor ein nennenswerter Materialabtrag des Substrats oder einer anderen, nicht abzutragenden Schicht erfolgt.

Schließlich sei noch erwähnt, dass die Beschichtung nicht immer übergangslos vollständig entfernt sein wird, sondern dass in der Regel eine Übergangsphase vorhanden ist, in der sowohl Beschichtungsmaterial, als auch Substratmaterial verdampft und/oder aufgeschmolzen wird. Entsprechend wird sich das Emissionsspektrum des Prozessleuchtens nicht schlagartig zu ändern, sondern es wird allmählich vom einen Spektrum in das andere Spektrum übergehen. Während dieser Übergangsphase kann es sinnvoll sein, den Materialabtrag zu reduzieren, um ein übermäßiges Abtragen des Substratmaterials zu vermeiden. In einer vorteilhaften Ausgestaltung des erfindungsgemäßen Verfahrens erfolgt daher ein Ermitteln des Grades der Abweichung des gemessenen Spektrums vom Referenzspektrum. Die Wellenlänge und/oder Intensität der Laserstrahlung wird dann in Abhängigkeit vom Grad der Abweichung derart verändert, dass sich die Geschwindigkeit des Materialabtrages vermindert. Besonders gut lässt sich der Materialabtrag in der Übergangsphase regulieren, wenn das gemessene Spektrum sowohl mit dem Spektrum des Beschichtungsmaterials als auch mit dem des Substratmaterials verglichen wird.

## Patentansprüche

1. Verfahren zum Entfernen einer Beschichtung (102) aus einem Beschichtungsmaterial, insbesondere aus einem keramischen Beschichtungsmaterial, von einem Substrat (101), insbesondere von einem Turbinenbauteil, welches aus einem Substratmaterial hergestellt ist, mittels Laserstrahlung (105) mit den Schritten:
- Bestrahlen einer Stelle, an der Beschichtungsmaterial abgetragen werden soll, mit Laserstrahlung (105), deren Wellenlänge und/oder Intensität derart an das Beschichtungsmaterial angepasst ist bzw. sind, dass die Bestrahlung zum Abtragen des Beschichtungsmaterials führt;
- fortdauerndes Messen des Spektrums des Prozessleuchtens (109, 109') des abgetragenen Materials (107, 107') und Vergleichen des gemessenen Spektrums mit mindestens einem Referenzspektrum;
- Beenden des Abtragens an der bisherigen Stelle, sobald der Vergleich zwischen dem gemessenen Spektrum und dem Referenzspektrum zu einem vorbestimmten Vergleichsergebnis führt.

2. Verfahren nach Anspruch 1, bei dem als Vergleich ein Vergleich des gemessenen Spektrums mit dem Spektrum des Beschichtungsmaterials als Referenzspektrum erfolgt und das Abtragen beendet wird, sobald das gemessene Spektrum nicht mehr mit dem Referenzspektrum übereinstimmt.

3. Verfahren nach Anspruch 1, bei dem als Vergleich ein Vergleich des gemessenen Spektrums mit dem Spektrum des Substratmaterials als Referenzspektrum erfolgt und das Abtragen beendet wird, sobald das gemessene Spektrum mit dem Referenzspektrum übereinstimmt.

4. Verfahren nach Anspruch 1, bei dem als Vergleich ein Vergleich des gemessenen Spektrums sowohl mit dem Spektrum des Beschichtungsmaterials als auch mit dem Spektrum des Substratmaterials erfolgt und das Abtragen beendet wird, sobald das gemessene Spektrum nicht mehr mit dem Spektrum des Beschichtungsmaterials übereinstimmt oder das gemessene Spektrum mit dem Spektrum des Substratmaterials übereinstimmt.

5. Verfahren nach einem der Ansprüche 1 bis 4, bei dem das Beenden des Abtragens durch ein Beenden der Bestrahlung mit der Laserstrahlung (105) erfolgt.

6. Verfahren nach einem der Ansprüche 1 bis 4, bei dem das Beenden des Abtragens **dadurch** erfolgt, dass die Wellenlänge und/oder Intensität der Laserstrahlung (105) derart verändert wird bzw. werden, dass die Bestrahlung mit der veränderten Laserstrahlung nicht mehr zu einem Abtragen des Beschichtungsmaterials führt.

7. Verfahren nach einem der Ansprüche 1 bis 6, bei dem das Bestrahlen Pulsförmig erfolgt und das Messen des Spektrums des Prozessleuchtens (109, 109') und das Vergleichen des gemessenen Spektrums mit mindestens einem Referenzspektrum alle n Laserpulse erfolgt.

8. Verfahren nach Anspruch 7, **dadurch gekennzeichnet, dass** einem Laserpuls zum Abtragen von Material ein Analysepuls vorausgeht, dessen Leistung hoch genug ist, Plasma (107) oder Schmelze zu erzeugen, aber so gering ist, dass kein nennenswerter Materialabtrag erfolgt.

9. Verfahren nach einem der Ansprüche 1 bis 8, bei dem ein Ermitteln des Grades der Abweichung des gemessenen Spektrums vom Referenzspektrum erfolgt und die Wellenlänge und/oder Intensität der Laserstrahlung (105) in Abhängigkeit vom Grad der Abweichung derart verändert wird bzw. werden, dass sich die Abtragungsgeschwindigkeit verändert.

10. Vorrichtung zum Entfernen einer Beschichtung (102) aus einem Beschichtungsmaterial, insbesondere aus einem keramischen Beschichtungsmaterial, von einem Substrat (101), insbesondere von einem Turbinenbauteil, welches aus einem Substratmaterial hergestellt ist, mittels Laserstrahlung (105) mit
- einer Laservorrichtung (12) zum Erzeugen von Laserstrahlung (105), deren Wellenlänge und/oder Intensität derart an das Beschichtungsmaterial angepasst ist bzw. sind, dass die Bestrahlung zum Abtragen des Beschichtungsmaterials führt, und zum Bestrahlen des beschichteten Substrats (101) mit der Laserstrahlung;
- einer zur Ausgabe eines Steuersignals zum Steuern der Laservorrichtung (12) mit der Laservorrichtung (12) und zum Empfang einer charakteristischen Messgröße mit einer Analyseeinrichtung (20) verbundenen Steuereinrichtung (30), wobei die Steuereinrichtung (30) derart zum Steuern der Laservorrichtung (12) anhand eines Vergleichs der charakteristischen Messgröße mit einer Referenzgröße ausgelegt ist, dass, wenn das Beschichtungsmaterial an der bestrahlten Stelle abgetragen ist, die Laservorrichtung (12) die Bestrahlung mit Laserstrahlung (105) an dieser Stelle beendet oder die Wellenlänge und/oder die Intensität der Laserstrahlung (105) derart verändert, dass kein Abtragen des Substratmaterials mehr erfolgt; und
- einer Spektralanalyseeinrichtung (20) als Analyseeinrichtung zum Analysieren des Prozessleuchtens (109, 109') des abgetragenen Materials (107, 107') und zum Ausgeben des Analyseergebnisses als der charakteristischen Messgröße.

11. Vorrichtung nach Anspruch 10, bei der die Laservorrichtung (12) einen Laser (14) mit einstellbarer Laserwellenlänge und/oder einstellbarer Laserleistung umfasst.

12. Vorrichtung nach Anspruch 10 oder 11, bei der die Laservorrichtung einen gepulsten Laser (14) umfasst.

13. Vorrichtung nach einem der Ansprüche 10 bis 12, bei der die Spektralanalyseeinrichtung (20) eine Filtereinrichtung (22) zum Herausfiltern der Wellenlänge der Lasers (14) umfasst.
